# EUROPÄISCHE PATENTSCHRIFT

(11) **EP 3 791 963 B1**
(45) Veröffentlichungstag und Bekanntmachung des Hinweises auf die Patenterteilung: **06.09.2023**
(21) Anmeldenummer: 20195647.1
(22) Anmeldetag: 11.09.2020
(51) Int. Cl.: B05B 5/00

(54) **VORRICHTUNG ZUM BESCHICHTEN VON BAUTEILEN, WIE BEISPIELSWEISE RAHMENTEILE, BLECHTEILE ODER PROFILTEILE**
DEVICE FOR COATING COMPONENTS SUCH AS FRAME PARTS, SHEET METAL PARTS OR PROFILE PARTS
DISPOSITIF DE REVÊTEMENT DE COMPOSANTS, TELS QUE DES PARTIES DE CADRE, DES ÉLÉMENTS DE TÔLERIE OU DES PARTIES DE PROFILÉ

(30) Priorität: 16.09.2019 DE 202019105107 U
(43) Veröffentlichungstag der Anmeldung: 17.03.2021
(73) Patentinhaber: Ritterbach, Andreas, 33378 Rheda-Wiedenbrück (DE)
(72) Erfinder: Ritterbach, Andreas, 33378 Rheda-Wiedenbrück (DE)
(74) Vertreter: Pellengahr, Maximilian Rudolf

(56) Entgegenhaltungen:
- WO-A1-99/33574
- DE-A1- 19 542 863
- DE-A1- 19 709 786
- FR-A1- 2 795 004
- JP-A- 2002 177 826
- US-A- 4 301 764

## Beschreibung

### Einleitung

Die Erfindung betrifft eine Vorrichtung zum Beschichten von Bauteilen, wie beispielsweise Rahmenteilen, Blechteilen oder Profilteilen, mit einer Pulverschicht, die mittels elektrostatisch geladener Pulverpartikel an den geerdeten zu beschichtenden Bauteilen herstellbar ist, umfassend das Pulver austragende Austragseinrichtungen, deren Austrag mit einer Elektrode zur Aufladung der Pulverpartikel zusammenwirkt, wobei das zu beschichtende Bauteil an einer Fördereinrichtung angeordnet ist, über die das Bauteil geerdet ist, sodass beim Auftreffen des geladenen Pulverpartikels ein Hafteffekt am Bauteil gegeben ist.

### Stand der Technik

Beim elektrostatischen Pulversprühverfahren wird das Pulver mittels eines Luftstromes fluidisiert und über einen Schlauch zum Sprühorgan transportiert, wo es elektrostatisch aufgeladen und mittels einer Düse auf das Substrat, hier Bauteil, gesprüht wird. Die Abscheidung der aufgeladenen Pulverpartikel auf dem geerdeten Substrat erfolgt durch elektrostatische Anziehungskräfte. Da beim Sprühvorgang nur ein Teil des versprühten Pulvers auf das Bauteil gelangt, wird das nicht abgeschiedene Pulver, das sogenannte Overspray, mittels einer Absaugung aus der Beschichtungskabine abgesaugt und wieder dem Pulverbehälter zugeführt.

In der Regel werden die Sprühaggregate, beispielsweise Sprühpistolen, mittels einer automatischen Hubeinrichtung auf- und abbewegt bei vertikal angeordneten Bauteilen wobei bei einer horizontalen Anordnung des Bauteiles die Sprühpistolen hin- und herbewegt werden, um durch Überlappung der Lackierstreifen alle Bereiche der mittels einer Fördereinrichtung an dem Sprühorgan vorbei bewegten Bauteile beschichten zu können.

Bei einer derartigen nach dem Stand der Technik bekannten Beschichtungsvorrichtung, wobei es sich hier um eine Sprüheinrichtung mit Sprühpistolen handelt, wird am Austrag eine Staubwolke erzeugt. Dabei erzeugt im Austragsbereich eine Hochspannungskaskade die nötige Hochspannung an der Elektrode, um auf diese Weise ein elektrisches Feld in Bezug zum beschichtenden Bauteil bereitzustellen. Auf diese Weise werden die einzelnen Pulverpartikel ionisiert, bevor sie sich an dem geerdeten Werkstück oder Bauteil ablegen oder anhaften.

Die Besprühung der Bauteile oder der Gegenstände erfolgt hierbei in sogenannten Kabinen, wobei zusätzlich auch Absaugungseinrichtungen vorgehalten werden, um hier die durch die Druckluft erzeugte Pulverwolke wieder einzufangen. Eine derartige nach dem Stand der Technik bekannte Kabinentechnik erfordert hierbei einen hohen Platzbedarf mit hohen Installationskosten. Zudem werden aufgrund der hohen Luftvolumenströme bzw. Luftströmungsgeschwindigkeiten beim Aufsprühen des Pulvers auf das Bauteil neben einer Pulverwolke auch auftretende Turbulenzen erzeugt, die Schichtdickenschwankungen und Partikelgrößenseparierungen hervorrufen. Weiterhin ergeben sich Verschiebungen des Partikelgrößenspektrums im Pulverkreislauf, was zu Beschichtungsstörungen führen kann.

Ein wesentlicher Nachteil bei den bekannten Beschichtungseinrichtungen ist es, dass insbesondere die hohen Pulverfördergeschwindigkeiten, die mit den Sprühaggregaten erzeugt werden, die zusätzliche Luftströmungsturbulenzen im Sprühstrahlenbereich hervorrufen, was zu zusätzlichen Schichtdickenschwankungen führen kann. Aufgrund der erzeugten Pulverwolke ergibt sich auch eine äußerst schwierige Rückgewinnung des Pulvermaterials, da insbesondere die Pulverwolke abgesaugt und eingefangen werden muss, um dann die Pulverpartikel aus dem Luftfeststoffgemisch herauszufiltern. Dies erfordert eine Rückgewinnungseinrichtung mit einem Zyklon, die äußerst kostenintensiv ist.

So ist beispielsweise aus dem Stand der Technik gemäß der DE 697 12 270 darüber hinaus eine Beschichtungsvorrichtung bekannt, welche eine Transportvorrichtung, eine Zerstäubungsvorrichtung mit einem Auslass für das zerstäubte Beschichtungsmaterial und ein zwischen dem Auslass und der Transportvorrichtung angeordnetes an Hochspannung legbares elektrisches Leitungsmittel in Form von feststehenden Drahtelektroden aufweist. Dokument WO99/33574A1 zeigt eine weitere Beschichtungseinrichtung, bei der die Pulverpartikel in den Behälter eingesprüht werden.

### Aufgabe

Der Erfindung liegt somit die Aufgabe zugrunde, eine Vorrichtung zur Beschichtung von Bauteilen, wie beispielsweise Bauelemente, Rahmenteile, Blechteile oder Profilteile, mit einer Pulverschicht derart weiterzubilden, die die vorgenannten Nachteile überwindet, wobei insbesondere gewährleistet werden soll, dass die Beschichtung im Wesentlichen staubfrei und gleichmäßig vorgenommen werden soll, wobei insbesondere das Pulvermaterial einfach und schnell rückführbar ist, unter der Voraussetzung, dass die Vorrichtung kostengünstig ausführbar ist.

### Lösung

Erfindungsgemäß wird die Aufgabe mit den Merkmalen des Hauptanspruchs gelöst, vorteilhafte Ausgestaltungen der Erfindung ergeben sich aus den rückbezogenen Unteransprüchen.

Die mit der Erfindung erreichten Vorteile bestehen im Wesentlichen darin, dass infolge einer Schwerkraftverteilung des Pulvers sowie infolge der Gestaltung eines Schwerkraftaustrags des Pulvers die Bildung eines Pulvernebels oder einer Pulverwolke dadurch eingeschränkt wird. Denn dadurch, dass das Pulver ausschließlich durch die Schwerkraft an einer Fläche frei fällt, bildet sich dadurch ein aus Pulver bestehender Flächenvorhang, der nur dadurch beeinflusst wird, dass hinter dem Flächenvorhang gesondert die zur elektrostatischen Aufladung von bestimmten Teilchen die Elektroden angeordnet sind. Die Elektroden laden die Pulverpartikel elektrostatisch auf, die in den Bereich der Elektroden gelangen bzw. vor der Elektrode vorbeifallen. Für den Auftrags- und Hafteffekt wandern die Partikel dann entsprechend der sich einstellenden Feldlinien zum zu beschichtenden Bauteil.

Wesentlicher Vorteil bei dieser Ausgestaltung ist, dass kein ursächlicher Luftstrom erzeugt wird, um die Pulverpartikel zu einer Wolke zu verteilen, um auf diese Weise die elektrifizierten Teilchen auf das zu beschichtende Bauteil zu schießen. Dies erfolgt bei der erfindungsgemäßen Vorrichtung ausschließlich gravitativ durch den sich ergebenden Flächenvorhang, der durch die dahinter liegende Elektrode beeinflusst wird. Wird also ein Bauteil durch die Vorrichtung gefahren, so stellt sich insbesondere aufgrund des geerdeten Bauteils entsprechend der Feldlinienhorizont her, über den dann die Teilchen an das zu beschichtende Bauteil fliegen bzw. angezogen werden. Zudem birgt die Vorrichtung noch den Vorteil, dass aufgrund der äußerst geringen Staubentwicklung sich die Teilchen am Boden selbsttätig schnell ablagern. Eine Zuführung in den Materialkreislauf ist dadurch wesentlich einfacher zu gestalten, da insbesondere keine Absaugung mit einem Zyklonabscheider erforderlich ist. Das zurückgewonnene Material kann mittels einfach ausgelegter Pumpen wieder dem Prozess zugeführt werden, was sich insbesondere für die Ausführung einer kostengünstigen Vorrichtung auswirkt.

Erfindungsgemäß wird daher vorgeschlagen, dass die Vorrichtung aus einem als Tauchbecken ausgebildeten Behältnis besteht, in das die zu beschichtenden Bauteile mittels der Förderereinrichtung in das Behältnis einfahren und wieder ausfahren, wobei innen an den zueinander parallel ausgerichteten Seitenwänden des Behältnisses die Austragseinrichtungen für das Pulver angeordnet sind. Unabhängig getrennt von den Austragseinrichtungen sind separat angeordnet die Elektroden ebenfalls an Seitenwänden befestigt. Wie bereits schon gesagt, ergeben sich hierbei sogenannte Feldlinienflächen oder Horizonte, die insbesondere das herabfallende Pulver, welches hier in diesen Feldlinienhorizont fällt, zur Beschichtung anregt.

In Weiterbildung der Erfindung wirkt das Behältnis mit einer die nicht-haftenden Pulverpartikel sammelnden Rückführeinrichtung zusammen, die das Pulver zu den Austragseinrichtungen zurück fördert. Hierbei sind die Austragseinrichtungen sowie die Elektroden in dem Behältnis an den Seitenwänden gegenüberliegend angeordnet, dies aus dem Grund, dass hier eine beidseitige gleichmäßige Pulverbeschichtung des Bauteils, wie beispielsweise eines Fahrradrahmens, vorgenommen werden kann.

Nach einer besonders vorteilhaften Ausgestaltung, wie bereits schon ausgeführt, ist die Austragseinrichtung derart ausgebildet, dass das Pulver unter der Wirkung der Schwerkraft aus der Austragseinrichtung strömt bzw. freigegeben wird. Die Austragseinrichtung ist dabei derart ausgestaltet, dass sie einen an der Seitenwand des Behältnisses eine aus dem Pulvermaterial gebildeten Flächenvorhang erzeugt. Der aus den Pulverpartikeln gebildete Flächenvorhang verläuft hierbei unter einem Parallelabstand zur Seitenwandfläche. Hinter dem Flächenvorhang, also in dem Raum zwischen der Seitenwandfläche und der Rückseite des Vorhanges ist wenigstens eine einen Teilbereich der Rückseite des Vorhanges überdeckende Elektrode angeordnet, die entsprechend der Größe des zu beschichtenden Bauteils ausgelegt ist. Aufgrund dieser Ausbildung der Einbindung der Elektroden besteht nun die Möglichkeit, dass für unterschiedlich groß ausfallende Bauteile hinter dem Flächenvorhang entsprechend die Elektrodenbauteile konfektioniert werden können, wobei dies auch insbesondere die Ausgestaltung in der Breite des Pulvervorhanges betrifft.

Nach einer besonders vorteilhaften Gestaltung verfügen die Austragseinrichtungen über eine Vorkammer, in der ein Pulvermengenvorrat vor einem Austragsverteiler gespeichert ist. Der Verteiler verfügt über eine Vielzahl von Auslassöffnungen, über die das Pulvermaterial rieselfähig durch Verdrängung unter Schwerkrafteinwirkung in der Fläche austreten kann. Hierbei kann insbesondere die Gestaltung der Austragseinrichtung mit einem Verteiler, beispielsweise als Rohr, Stab oder als Kasten, ausgebildet sein.

Nach einer besonderen Weiterbildung kann das Behältnis bzw. Tauchbecken einen gewinkelten Boden mit einem Auslass aufweisen, in dem die nicht geladenen Pulverpartikel für den Wiederauftrag sammelbar sind. Denkbar wäre auch, im Bodenbereich einen Förderer, wie beispielsweise einen Schneckenförderer oder ein Förderband vorzusehen, um die Pulverpartikel zu einem Auslass zu fördern. Die Pulverpartikel werden dann in eine Absetzeinrichtung gefördert, bevor sie wieder den Austragseinrichtungen zugeführt werden. Dabei wird das Pulvermaterial mittels einer Pumpe befördert, die als Verdrängerpumpe zum Transport ausgelegt ist.

Die Elektroden sind hierbei in vorteilhafter Weise als Punktelektroden ausgebildet, wobei diese in Form eines Stabes an der Seitenwand befestigt sind. Denkbar sind auch andere Formen, die hier entsprechend auf das zu beschichtende Bauteil konfiguriert werden können. Die einzelne Elektrode besteht aus einem leitenden Rohr- oder Stabelement, an dem über die Länge verteilt Punktelektroden in Form von Nadeln oder Spitzen angeordnet sind, zur Bereitstellung der elektrostatischen Feldlinien gegenüber dem durchfahrenden zu beschichtenden Bauteil in der Vorrichtung.

### Ausführungsbeispiele

Die Erfindung ist nachstehend anhand eines Ausführungsbeispiels, das in den Figuren dargestellt ist, näher erläutert. Es zeigt:
- Fig. 1:: eine perspektivische Darstellung der Vorrichtung in der Gestalt eines Tauch-beckens,
- Fig. 2:: eine geschnittene Stirnansicht der Vorrichtung gemäß der Fig. 1,
- Fig. 3:: eine Ansicht einer Seitenwand der Vorrichtung von der Innenseite,
- Fig. 4:: eine weitere Ansicht einer Seitenwand der Vorrichtung von der Innenseite mit angedeutetem Rahmenteil,
- Fig. 5:: eine Ansicht in offener Darstellung einer kastenförmigen Austragseinrichtung,
- Fig. 6:: eine weitere Ausführung einer Austragseinrichtung gemäß der Erfindung,
- Fig. 7:: eine weitere Ausgestaltung einer Austragseinrichtung in Form eines Rohres mit Öffnungen gemäß der Erfindung,
- Fig. 8:: eine Draufsicht auf eine stabförmige Elektrode und
- Fig. 9:: eine geschnittene Seitenansicht der Elektrode mit Nadelelektroden gemäß der Erfindung.

Die **Figuren 1** **und** **2** zeigen die erfindungsgemäße Vorrichtung **1** in unterschiedlichen Ansichten, wobei die **Figur 1** eine schematisch dargestellte Vorrichtung **1** zur Beschichtung von Bauteilen **2,** wie beispielsweise Rahmenteilen, Blechteilen oder Profilteilen, mit einer Pulverschicht zeigt. Zur Beschichtung sind die elektrostatisch geladenen Pulverpartikel **3,** insbesondere in den **Figuren 2****,** **3****,** **4****,** **5** **und** **6** zu erkennen, die an dem geerdeten, zu beschichtenden Bauteil **2** haften.

Hierbei umfasst die Vorrichtung **1** eine die Pulverpartikel **3** austragende Austragseinrichtung **4,** deren Austrag **5** mit einer Elektrode **6** zur Aufladung der Pulverpartikel **3** zusammenwirkt. Das zu beschichtende Bauteil **2** ist, wie in den **Figuren 1** **und** **2** erkennbar, an einer Fördereinrichtung **7** hängend angeordnet. Das Bauteil **2** wird hierbei über die Fördereinrichtung **7** geerdet, sodass beim Auftreffen des geladenen Pulverpartikels 3 der Hafteffekt am Bauteil **2** erzielt oder gegeben ist, wie sich dies aus der Zusammenschau der **Figuren 1****,** **2****,** **3** **und** **4** ergibt.

Die erfindungsgemäße Vorrichtung 1 besteht aus einem als Tauchbecken ausgebildeten Behältnis **8,** in den das zu beschichtende Bauteil **2** mittels der Fördereinrichtung **7** ein- und wieder ausfährt. Innen in dem Behältnis **8,** welches von zueinander parallel ausgerichteten Seitenwänden **9, 10** gebildet wird, sind die Austragseinrichtungen **4** für die Pulverpartikel 3 angeordnet, wie dies insbesondere aus der **Figur 2** in der geschnittenen Ansicht, aber auch in den **Figuren 3** **und** **4** erkennbar ist. Dabei sind unabhängig von den Austragseinrichtungen **4** separat die Elektroden 6 angeordnet, die ebenfalls an den Seitenwänden **9, 10** befestigt sind. Diese sind insbesondere auch in der **Figur 2****,** aber auch angedeutet an der jeweiligen Seitenwand **9, 10** in den **Figuren 3** **und** **4****,** zu erkennen bzw. angedeutet. Die einzelne Elektrode **6** ist in Einzeldarstellung in den **Figuren 7** **und** **8** näher gezeigt, wobei hier die Elektrode **6** in Draufsicht und in der geschnittenen Seitenansicht dargestellt ist.

Das Behältnis 8, welches hier als Tauchbecken ausgelegt ist, wirkt hierbei mit einer die nicht-haftenden Pulverpartikel 3 sammelnden Rückführeinrichtung **11** zusammen, die die Pulverpartikel **3** zu den Austragseinrichtungen **4** wieder zurückfördert. Diese sogenannte Rückführeinrichtung **11** ist in der **Figur** 1 und auch in der **Figur 2** dargestellt, wobei in der **Figur 2** insbesondere die Verbindung mit den Austragseinrichtungen **4** dargestellt ist. Für den Förderkreislauf des Pulverpartikelstromes in dem Umwälzprozess ist eine Abführförderpumpe **12** und wahlweise eine Zuführförderpumpe **13** vorgesehen, die die Umwälzung des Pulvermaterials hier bewerkstelligen. Der Umwälzprozess kann hierbei auch ausschließlich durch die Abführförderpumpe **12** erfolgen. Wie aus der **Figur 2** näher zu erkennen ist, sind die Austragseinrichtungen **4,** sowie die Elektroden 6 in dem Behältnis **8** an den Seitenwänden **9, 10** gegenüberliegend angeordnet, wie dies insbesondere in der **Figur 2** deutlich zu erkennen ist. Somit wird sichergestellt, dass beidseits eine Beschichtung des Bauteils 2 erfolgt, sodass eine Rundumbeschichtung, hier beispielsweise eines Fahrradrahmens, so wie dieser in der **Figur 4** angedeutet ist, vorgenommen werden kann.

Hierbei ist die einzelne Austragseinrichtung **4** in ihrer Ausgestaltung, dargestellt in den **Figuren 5****,** **6** **und** **7** derart ausgeführt, dass die Pulverpartikel 3 ausschließlich durch Verdrängung sowie unter der Wirkung der Schwerkraft aus der Austragseinrichtung 4 austreten bzw. freigegeben werden, wie dies in den **Figuren 5** **und** **6** in der kastenförmigen Ausführungsform der Austragseinrichtung **4** sowie in der **Figur 7** in der rohrförmigen Ausführungsform der Austragseinrichtung **4** gezeigt wird. Die Besonderheit bei der Ausführungsform der **Figur 6** ist, dass Pulverpartikel **3** über eine Kante ausgetragen werden, wenn die Vorkammer **17** einen bestimmten Überfüllungsgrad erreicht hat.

Hinsichtlich der Einbindung der Austragseinrichtungen **4** in dem Behältnis **8** sind diese an den Seitenwänden **9, 10** derart festgelegt, dass sie einen an der Seitenwand **9, 10** des Behältnisses **8** einen aus Pulvermaterial gebildeten Flächenvorhang **14** erzeugen, wie dieser in der **Figur 2****,** in der **Figur** 3 und in der **Figur 4** angedeutet wird. Der aus den Pulverpartikeln **3** gebildete Flächenvorhang **14** verläuft hierbei unter einem Abstand **15** zur Seitenwandfläche **16.** Hinter dem Flächenvorhang **14,** also an seiner Rückseite, ist wenigstens eine einen Teilbereich des Vorhanges **14** überdeckende Elektrode **6** angeordnet, die entsprechend der Größe des zu beschichtenden Bauteils **2** ausgelegt ist. So ist z. B. in der **Figur 4** ein Bauteil 2 als Fahrradrahmen gezeigt, der aufgrund seiner baulichen Form das Erfordernis mit sich bringt, dass eine Konfiguration der Elektroden **6** an den Seitenwänden **9, 10** vorzunehmen ist, um hier die effektivste Beschichtung zu erhalten. So sind dort beispielsweise Stabelektroden **6** angedeutet, die die Bereiche des Rahmens hier beim Vorbeifahren abdecken sollen. Sollen wesentlich kompaktere kleinere Bauteile **2** beschichtet werden, so bedarf es dann möglicherweise nur einer Elektrode **6,** oder bei noch größeren Bauteilen **2,** dass dann hier die Anzahl der Elektroden **6** an der Seitenwandfläche **16** aufgestockt werden muss.

Wie insbesondere aus den **Figuren 5** **und** **6** erkennbar ist, verfügt die Austragseinrichtung **4** über eine Vorkammer **17,** in der ein Pulvervorrat vor einem Austragsverteiler **18** gespeichert wird. Somit wird sichergestellt, dass aufgrund des Speichervorrates sich eine gewisse Menge von Pulverpartikeln **3** innerhalb des Verteilers **18** bildet, der in Folge der Verdrängung und unter Wirkung der Schwerkraft die einzelnen Pulverpartikel 3 aus dem Verteiler **18** drückt. In Weiterbildung kann hierbei der Verteiler **18** über eine Vielzahl von Austragsöffnungen **19** oder über eine Überlaufkante, wie in der **Figur 6** gezeigt, verfügen, über die die Pulverpartikel **3** rieselförmig in der Fläche austreten, wie dies in den **Figuren 5** **und** **6** angedeutet wird. Die Austragseinrichtungen **4** können hierbei rohr-, stab- oder kastenförmig ausgebildet sein, wobei insbesondere in der **Figur 7** eine rohrförmige Austragseinrichtung **4** gezeigt wird.

In Weiterbildung der Erfindung weist das Behältnis **8** eine gewinkelte Bodenwanne **20** mit einem Auslass **21** am tiefsten Punkt auf, in der die nicht geladenen Pulverpartikel **3** für den Wiederauftrag sammelbar sind. In der Ausgestaltung der Bodenwanne **20** sind unterschiedliche Ausformungen denkbar, wobei die dargestellte Form nur ein Beispiel für die mögliche Gestaltung der Bodenwanne **20** wiedergibt. Die Pulverpartikel **3** werden hierbei in eine Absetzeinrichtung **22** gefördert, bevor sie wieder den Austragseinrichtungen **4** zugeführt werden. Der Umwälzungsprozess des Pulvermaterials erfolgt hierbei mittels einer Pumpe **12** und gegebenenfalls mit einer zusätzlichen Pumpe 13 die das Pulvermaterial mittels Verdrängung drucklos durch die Aggregate pumpen.

In Weiterbildung der Erfindung sind die Elektroden **6,** die mit einer Hochspannungseinrichtung **23** verbunden sind, als Punktelektroden oder Nadelelektroden **24** ausgebildet, wie diese in den **Figuren 8** **und** **9** näher zu erkennen sind. Dabei sind die Punktelektroden **24** in Stabform an der Seitenwand **9, 10** befestigt. Die einzelne Elektrode **6** besteht hierbei aus einem leitenden Rohr- oder Stabelement **25,** an dem über die Länge verteilt die Punktelektroden oder Nadelelektroden **24** angeordnet sind. Die Punkt- oder Nadelelektroden **24** stellen die elektrostatischen Feldlinienbereiche gegenüber dem durchfahrenden Bauteil **2** in der Vorrichtung **1** bereit.

Es versteht sich, dass, wenn ein Bauteil **2** in das Behältnis **8** einfährt und an dem als Fläche ausgebildeten Pulverpartikelvorhang **14** vorbeifährt, die elektrostatisch aufgeladenen Pulverpartikel **3** des Flächenvorhanges **14** sich auf dem geerdeten Bauteil **2** an der Fördereinrichtung **7** ablegen und anhaften. Ist das Bauteil **2** dann gänzlich beschichtet, wird es wieder aus dem Behältnis **8** herausgefahren. Das beschichtete Bauteil **2** kann dann direkt einem nicht näher dargestellten Ofen zugeführt werden, in dem auf dem Bauteil **2** eine feste mit gleichmäßiger Schichtdicke und beständige Lackschicht bildet.

### Bezugszeichenliste

- 1: Vorrichtung
- 2: Bauteil
- 3: Pulverpartikel
- 4: Austragseinrichtung
- 5: Austrag
- 6: Elektrode
- 7: Fördereinrichtung
- 8: Tauchbecken / Behältnis
- 9: Seitenwand
- 10: Seitenwand
- 11: Rückführeinrichtung
- 12: Abführpumpe
- 13: Zuführpumpe
- 14: Flächenvorhang Pulverpartikel
- 15: Abstand zwischen Seitenwandfläche und Rückseite Flächenvorhang
- 16: Seitenwandfläche
- 17: Vorkammer
- 18: Austragsverteiler
- 19: Austragsöffnungen
- 20: Bodenwanne
- 21: Auslass Bodenwanne
- 22: Absetzeinrichtung
- 23: Hochspannungseinrichtung
- 24: Punktelektrode / Nadelelektrode
- 25: Rohr- oder Stabelement

## Patentansprüche

1. Vorrichtung (1) zur Beschichtung von Bauteilen (2), wie beispielsweise Rahmenteilen, Blechteilen oder Profilteilen mit einer Pulverschicht, die mittels elektrostatisch geladener Pulverpartikel (3) an den geerdeten, zu beschichtenden Bauteilen (2) herstellbar ist, umfassend
das Pulver austragende Austragseinrichtungen (4), deren Austrag (5) mit einer Elektrode (6) zur Aufladung der Pulverpartikel (3) zusammenwirkt,
wobei das zu beschichtende Bauteil (2) an einer Fördereinrichtung (7) angeordnet ist, über die das Bauteil (2) geerdet ist, sodass beim Auftreffen des geladenen Pulverpartikels (3) ein Hafteffekt am Bauteil (2) gegeben ist, wobei
die Vorrichtung (1) aus einem als Tauchbecken ausgebildeten Behältnis (8) besteht, in das die zu beschichtenden Bauteile (2) mittels der Fördereinrichtung (7) ein- und wieder ausfahrbar sind,
wobei innen an zueinander parallel ausgerichteten Seitenwänden (9, 10) des Behältnisses (8) die Austragseinrichtungen (4) für die Pulverpartikel (3) angeordnet sind,
wobei unabhängig getrennt von den Austrageinrichtungen (4) separat angeordnete Elektroden (6) ebenfalls an den Seitenwänden (9, 10) befestigt sind,
**dadurch gekennzeichnet, dass**
die Austragseinrichtungen (4) derart ausgebildet sind, dass die Pulverpartikel (3) unter der Wirkung der Schwerkraft aus der jeweiligen Austragseinrichtung (4) austreten,
wobei die Austragseinrichtungen (4) ferner derart ausgestaltet sind, dass sie einen an der jeweiligen Seitenwand (9, 10) des Behältnisses (2) aus den Pulverpartikeln (3) gebildeten Flächenvorhang (14) erzeugen.

2. Vorrichtung nach Anspruch 1, **dadurch gekennzeichnet, dass** das Behältnis (8) mit einer die nicht haftenden Pulverpartikel (3) sammelnden Rückführeinrichtung (11) zusammenwirkt, die die Pulverpartikel (3) zu den Austrageinrichtungen (4) fördert.

3. Vorrichtung nach den Ansprüchen 1 und 2, **dadurch gekennzeichnet, dass** die Austragseinrichtungen (4) sowie die Elektroden (6) in dem Behältnis (8) an den Seitenwänden (9, 10) gegenüberliegend angeordnet sind.

4. Vorrichtung nach den Ansprüchen 1 bis 3, **dadurch gekennzeichnet, dass** der aus den Pulverpartikeln (3) gebildete Flächenvorhang (14) unter einem Abstand (15) zur Seitenwandfläche (16) der Seitenwände (9, 10) verläuft.

5. Vorrichtung nach den Ansprüchen 1 bis 4, **dadurch gekennzeichnet, dass** an der Rückseite hinter dem Flächenvorhang (14) wenigstens eine einen Teilbereich des Flächenvorhangs (14) überdeckende Elektrode (6) angeordnet ist, die entsprechend der Größe des zu beschichtenden Bauteils (2) ausgelegt ist.

6. Vorrichtung nach den Ansprüchen 1 bis 5, **dadurch gekennzeichnet, dass** die Austragseinrichtungen (4) jeweils über eine Vorkammer (17) verfügen, in der ein Pulvermengenvorrat vor einem Austragsverteiler (18) gespeichert ist.

7. Vorrichtung nach Anspruch 6, **dadurch gekennzeichnet, dass** der Austragverteiler (18) über eine Vielzahl von Auslassöffnungen (19) verfügt, über die die Pulverpartikel (3) rieselförmig in der Fläche austreten.

8. Vorrichtung nach den Ansprüchen 1 bis 7, **dadurch gekennzeichnet, dass** die Austragseinrichtungen (4) rohr-, stab- oder kastenförmig ausgebildet sind.

9. Vorrichtung nach einem oder mehreren der vorhergehenden Ansprüchen 1 bis 8, **dadurch gekennzeichnet, dass** das Behältnis (8) eine gewinkelte Bodenwanne (20) mit einem Auslass (21) am tiefsten Punkt aufweist, in der die nicht geladenen Pulverpartikel (3) für den Wiederauftrag sammelbar sind.

10. Vorrichtung nach einem oder mehreren der vorhergehenden Ansprüche 1 bis 9, **dadurch gekennzeichnet, dass** die Pulverpartikel (3) in eine Absetzeinrichtung (22) gefördert werden, bevor sie wieder den Austragseinrichtungen (4) zugeführt werden.

11. Vorrichtung nach einem oder mehreren der vorhergehenden Ansprüche 1 bis 10, **dadurch gekennzeichnet, dass** die Elektroden (6) als Punktelektroden oder Nadelelektroden (24) ausgebildet sind und hierbei in Stabform an der Seitenwand (9, 10) befestigt sind.

12. Vorrichtung nach einem oder mehreren der vorhergehenden Ansprüche 1 bis 11, **dadurch gekennzeichnet, dass** die einzelne Elektrode (6) aus einem leitenden Rohr- oder Stabelement (25) besteht, an dem über die Länge verteilt die Punktelektroden oder Nadelelektroden (24) angeordnet sind zur Bereitstellung der elektrostatischen Feldlinie gegenüber dem durchfahrenden Bauteil (2) in der Vorrichtung (1).

## Claims

1. A device (1) for coating components (2) such as frame parts, sheet metal parts or profile parts with a powder layer, which can be produced on the grounded components (2) to be coated by means of electrostatically charged powder particles (3), comprising
discharging devices (4) that discharge the powder, wherein the discharge (5) of said discharging devices interacts with an electrode (6) for charging the powder particles (3),
wherein the component (2) to be coated is arranged on a conveying device (7), by means of which the component (2) is grounded, such that an adhesive effect is generated on the component (2) upon impact of the charged powder particle (3),
wherein the device (1) consists of a container (8) that is realized in the form of a dip tank, into and out of which the components (2) to be coated can be transported by means of the conveying device (7),
wherein the discharging devices (4) for the powder particles (3) are arranged on the inside of parallel sidewalls (9, 10) of the container (8), and
wherein separately arranged electrodes (6) are likewise fastened on the sidewalls (9, 10) independently of the discharging devices (4),
**characterized in that**
the discharging devices (4) are realized in such a way that the powder particles (3) exit the respective discharging device (4) under the effect of gravity,
wherein the discharging devices (4) are furthermore realized in such a way that they produce a planar curtain (14) consisting of the powder particles (3) on the respective sidewall (9, 10) of the container (2).

2. The device according to claim 1, **characterized in that** the container (8) interacts with a return device (11) that collects the non-adhering powder particles (3) and conveys the powder particles (3) to the discharging devices (4).

3. The device according to claims 1 and 2, **characterized in that** the discharging devices (4), as well as the electrodes (6), are arranged in the container (8) on the sidewalls (9, 10) such that they lie opposite of one another.

4. The device according to claims 1 to 3, **characterized in that** the planar curtain (14) consisting of the powder particles (3) extends at a distance (15) from the sidewall surface (16) of the sidewalls (9, 10).

5. The device according to claims 1 to 4, **characterized in that** at least one electrode (6), which covers a portion of the planar curtain (14), is arranged on the rear side behind the planar curtain (14), wherein said electrode is designed in accordance with the size of the component (2) to be coated.

6. The device according to claims 1 to 5, **characterized in that** the discharging devices (4) respectively have an antechamber (17), in which a powder quantity supply is stored in front of a discharging manifold (18).

7. The device according to claim 6, **characterized in that** the discharging manifold (18) has a plurality of outlet openings (19), through which the powder particles (3) exit in the plane in a free-flowing manner.

8. The device according to claims 1 to 7, **characterized in that** the discharging devices (4) are realized in a tubular, rod-shaped or box-shaped manner.

9. The device according to one or more of preceding claims 1 to 8, **characterized in that** the container (8) has an angled floor pan (20) with an outlet (21) at the lowest point, wherein the non-charged powder particles (3) can be collected in the said floor pan for reapplication.

10. The device according to one or more of preceding claims 1 to 9, **characterized in that** the powder particles (3) are conveyed into a settling device (22) before they are fed to the discharging devices (4) again.

11. The device according to one or more of preceding claims 1 to 10, **characterized in that** the electrodes (6) are realized in the form of point electrodes or needle electrodes (24) and fastened on the sidewall (9, 10) in a rod shape.

12. The device according to one or more of preceding claims 1 to 11, **characterized in that** the individual electrode (6) consists of a conductive tube or rod element (25), on which the point electrodes or needle electrodes (24) are distributed over the length in order to make available the electrostatic field line with respect to the passing component (2) in the device (1).

## Revendications

1. Dispositif (1), destiné à revêtir des éléments constitutifs (2), comme par exemple des pièces de cadre, des pièces de tôle ou des pièces de profilés d'une couche de poudre qui est susceptible d'être créée sur les éléments constitutifs (2) mis à la terre qui doivent être revêtus au moyen de particules de poudre (3) à charge électrostatique, comprenant
des systèmes d'évacuation (4) évacuant la poudre, dont l'évacuation (5) interagit avec une électrode (6) pour charger les particules de poudre (3),
l'élément constitutif (2) qui doit être revêtu étant placé sur un système de convoyage (7) par l'intermédiaire duquel l'élément constitutif (2) est mis à la terre, de sorte que lors de l'incidence de la particule de poudre (3) chargée, un effet d'adhérence sur l'élément constitutif (2) soit donné,
le dispositif (1) étant constitué d'un contenant (8) constitué sous la forme d'une cuve d'immersion, dans lequel les éléments constitutifs (2) qui doivent être revêtus peuvent être introduits et hors duquel ils peuvent à nouveau être retirés au moyen du système de convoyage (7),
à l'intérieur, sur des parois latérales (9, 10) du contenant (8) orientées à la parallèle les unes des autres étant placés les systèmes d'évacuation (4) pour les particules de poudre (3),
des électrodes (6) indépendamment séparées des systèmes d'évacuation (4) étant également fixées sur les parois latérales (9, 10),
**caractérisé en ce que** les systèmes d'évacuation (4) sont conçus de telle sorte que sous l'effet de la force de gravité, les particules de poudre (3) s'échappent du système d'évacuation (4) concerné,
les systèmes d'évacuation (4) étant conçus par ailleurs de sorte à générer un rideau plan (14) formé des particules de poudre (3), qui se constitue sur la paroi latérale (9, 10) concernée du contenant (2).

2. Dispositif selon la revendication 1, **caractérisé en ce que** le contenant (8) interagit avec un système de renvoi (11) collectant les particules de poudre (3) qui n'adhèrent pas, qui convoie les particules de poudre (3) vers les systèmes d'évacuation (4).

3. Dispositif selon les revendications 1 et 2, **caractérisé en ce que** les systèmes d'évacuation (4) ainsi que les électrodes (6) sont placés dans le contenant (8) à l'opposée sur les parois latérales (9, 10) .

4. Dispositif selon les revendications 1 à 3, **caractérisé en ce que** le rideau plan (14) constitué des particules de poudre (3) s'écoule avec un écart (15) par rapport à la surface (16) de paroi latérale des parois latérales (9, 10).

5. Dispositif selon les revendications 1 à 4, caractérisé en ce sur la face arrière derrière le rideau plan (14) est placée une électrode (6) recouvrant au moins une zone partielle du rideau plan (14), qui est dimensionnée en fonction de la taille de l'élément constitutif (2) qui doit être revêtu.

6. Dispositif selon les revendications 1 à 5, **caractérisé en ce que** les systèmes d'évacuation (4) disposent chacun d'une préchambre (17) dans laquelle une réserve de quantité de poudre est stockée en amont d'un distributeur (18) d'évacuation.

7. Dispositif selon la revendication 6, **caractérisé en ce que** le distributeur (18) d'évacuation dispose d'une pluralité d'orifices de sortie (19) par l'intermédiaire desquels les particules de poudre (3) s'échappent en ruissellement dans la surface.

8. Dispositif selon les revendications 1 à 7, **caractérisé en ce que** les systèmes d'évacuation (4) sont conçus en forme de tubes, de barres ou de caissons.

9. Dispositif selon l'une quelconque ou plusieurs des revendications précédentes 1 à 8, **caractérisé en ce que** le contenant (8) comporte une cuve de fond (20) coudée, pourvue d'une sortie (21) au point le plus bas, dans laquelle les particules de poudre (3) non chargées peuvent être collectées pour une application renouvelée.

10. Dispositif selon l'une quelconque ou plusieurs des revendications précédentes 1 à 9, **caractérisé en ce que** les particules de poudre (3) sont convoyées dans un système de sédimentation (22), avant d'être réalimentées dans les systèmes d'évacuation (4).

11. Dispositif selon l'une quelconque ou plusieurs des revendications précédentes 1 à 10, **caractérisé en ce que** les électrodes (6) sont conçues sous la forme d'électrodes ponctuelles ou d'électrodes aiguilles (24) et sont fixées à cet effet en forme barre sur la paroi latérale (9, 10).

12. Dispositif selon l'une quelconque ou plusieurs des revendications précédentes 1 à 11, **caractérisé en ce que** l'électrode (6) individuelle est constituée d'un élément conducteur (25) tubulaire ou en barre sur lequel les électrodes ponctuelles ou les électrodes aiguilles (24) sont placées en distribution sur la longueur, pour mettre à disposition la ligne de champ électrostatique par rapport à l'élément constitutif (2) qui traverse dans le dispositif (1).
